# EUROPÄISCHE PATENTSCHRIFT

(11) **EP 0 165 531 B1**
(45) Veröffentlichungstag und Bekanntmachung des Hinweises auf die Patenterteilung: **28.01.1987**
(21) Anmeldenummer: 85107049.0
(22) Anmeldetag: 07.06.1985
(51) Int. Cl.: B22C 15/24, B22C 13/08, B22C 11/00

(54) **Kern- und Maskenschiessmaschine**
Core and shell-mould shooting machine
Machine de soufflage pour noyaux et carapaces

(30) Priorität: 19.06.1984 DE 3422687
(43) Veröffentlichungstag der Anmeldung: 27.12.1985
(73) Patentinhaber: Adolf Hottinger Maschinenbau GmbH, D-68219 Mannheim (DE)
(72) Erfinder: Rommel, Reiner, D-6800 Mannheim 81 (DE); Landua, Werner, D-6800 Mannheim 81 (DE)
(74) Vertreter: Ullrich, Thurmod

## Beschreibung

Die Erfindung betrifft eine Kern- und Maskenschiessmaschine mit einem Maschinenständer, einem Werkzeugträger, einer Schiessvorrichtung und einer Entnahmevorrichtung.

Bei bekannten Maschinen der vorgenannten Art, die als Einzel-oder Mehrstationen-Anlagen in der Giesserei- und Kunststofftechnik Anwendung finden und zur Herstellung von Kernen und Masken bzw. Giess- und Formstücken dienen, ist es bei einem Wechsel der Werkzeuge und der damit verbundenen Schiessvorrichtung erforderlich, die Maschine bzw. die Anlage für längere Zeit stillzusetzen. Die Werkzeuge müssen dann mühsam mittels Hebezug aus dem Werkzeugträger entfernt werden, bevor ein neues Werkzeug auf die gleiche Art und Weise in den Werkzeugträger eingebaut werden kann. Auch der Wechsel der Schiessvorrichtung gestaltet sich innerhalb der Maschine sehr zeitraubend und aufwendig. Ein schneller und rationeller Werkzeugwechsel und die damit verbundene Umrüstung der Schiessvorrichtung ist auf diese Weise nicht durchführbar.

Aus der DE-C-3148461 ist eine Kern- und Maskenschiessmaschine mit einem Maschinenständer, einem Werkzeugträger, einer Schiessvorrichtung und einer Entnahmevorrichtung bekannt, bei der der Werkzeugträger mit einer doppelten, um eine horizontale Achse drehbaren Werkzeugaufnahme und einer damit zusammenwirkenden, aus zwei miteinander verbundenen Schusskessein bestehenden und um eine vertikale Achse schwenkbaren Schiessvorrichtung ausgestattet ist.

Die Aufgabe der vorliegenden Erfindung besteht nun darin, bei einer gattungsmässigen Vorrichtung der vorgenannten Art den Wechsel des horizontal geteilten Werkzeugs mit der Düsen-und Ausstosserplatte automatisch und gleichzeitig vorzunehmen, ohne dass die Maschine dazu stillgelegt zu werden braucht.

Die Lösung dieser Aufgabe wird durch die technische Lehre vermittelt, dass der Werkzeugträger mit einem um eine vertikale Achse schwenkbaren doppelten Werkzeugwechselrahmen ausgerüstet ist, dem eine Ausstosserplatte, eine Schussplatte und eine Düsenplatte zugeordnet sind, und mit dem Wechselrahmen gleichzeitig das alte Werkzeug mit der Ausstosserplatte ausschwenkbar und das neue Werkzeug zusammen mit der neuen Schussplatte bzw. Ausstosserplatte auswechselbar sind, wobei die Demontage der alten Düsenplatte gleichzeitig mit dem Einwechsel n des Werkzeugs ausserhalb des Werkzeugträgers mit einer separaten, drehbar um eine vertikale Achse angeordneten Düsenplattenwechselvorrichtung vorgenommen wird.

Gemäss Erfindung kann der Werkzeugwechsel in wenigen Minuten durchgeführt werden. Hierzu wird mit einer hydraulisch horizontal um eine vertikale Achse schwenkbaren doppelten Werkzeugwechselvorrichtung oder einem Tragarm das alte Werkzeug nach dem Lösen der hydraulischen Schnellspanner zwischen dem hydraulischen Hubtisch und dem Werkzeugunterteil bzw. nach dem Abfahren des Hubtisches, auf dem Tragarm liegend, aus der Maschine herausgeschwenkt und gleichzeitig das neue Werkzeug über den Hubtisch eingeschwenkt.

Mit dem Auffahren des hydraulischen Hubtisches wird das Werkzeugoberteil gegen die obere Werkzeugzentrierung im Maschinenständer angehoben. Mit einer pneumatisch/mechanischen Verriegelung wird das Werkzeugoberteil fest an den Maschinenständer angebunden. Beim Auswechseln des Werkzeuges erfolgt dieser Ablauf in umgekehrter Reihenfolge.

Parallel mit dem Werkzeug wird auch die obere Ausstosserplatte ausgetauscht. Hierzu ist die obere Ausstossvorrichtung, bei heissen Maschinen kombiniert mit der Heizstation, bei kalten Maschinen kombiniert mit der oberen Begasungsstation, mit einer automatischen Ausstosserplatten-Verklammerung zum Befestigen der Ausstosserplatte an der Vorrichtung ausgerüstet.

Ebenso wird die Düsenplatte mit einer automatischen Düsenplatten-Verklammerung an der Schusshaube befestigt. Das Entfernen der Düsenplatte erfolgt nach dem Auffahren der Düsenplatten-Schnellwechselvorrichung und nach dem Lösen der Düsenplatten-Verklammerung ausserhalb des Werkzeugträgers gleichzeitig mit dem Werkzeugwechsel

Der noch im Sandmagazin bzw. in der Schusshaube befindliche Restsand fällt in eine Auffangwanne, die um die Düsenplatten-Schnellwechselvorrichtung aufgebaut ist. Somit wird eine Verschmutzung des Werkzeugträgers in der Maschine vermieden und die Grundvoraussetzung geschaffen, dass ein störungsfreier Werkzeugwechsel durchgeführt werden kann.

Die neue Düsenplatte wird mit dem neuen Werkzeug oberhalb der auch aufliegenden Ausstosserplatte in die Maschine eingeschwenkt und dort an der Schusshaube automatisch befestigt.

Danach wird die Schiessstation unter den Sandbunker, d.h. in Nachfüllstellung, verfahren. Somit befindet sich dann die obere Ausstosservorrichtung über der noch auf dem Werkzeug liegenden Ausstosserplatte. Mit der automatischen Verkfammerung wird diese Platte mit der Ausstosserplatte mechanisch verbunden. Der Steuerungsablauf kann wahlweise in Einzelschaltung oder vollautomatisch vorgesehen werden.

Die nachstehende Beschreibung einer bevorzugten Ausführungsform dient im Zusammenhang mit beiliegenden Zeichnungen der weiteren Erläuterung der Erfindung. Es zeigen:
Fig.1 eineVorderansicht,teilweiseaufgeschnit- ten, der erfindungsgemässen Maschine und
Fig. 2 den Werkzeugträger der Maschine mit dem Werkzeugwechselrahmen und der Düsenplattenwechselvorrichtung, gesehen aus der Schnittebene II-II der Fig. 1.

Der Maschinenständer 1 enthält die Schiessvorrichtung 3. Die Ausstosserplatte 5 ist durch eine nicht beschriebene Katze gehalten. Der Werkzeugträger 2 ist mit einem um eine vertikale Achse 10 horizontal verschwenkbaren doppelten Werkzeugwechselrahmen 11 ausgestattet. Dabei ist die vertikale Achse 10 so angeordnet, dass sich der Werkzeugwechselrahmen 11 zwischen Werkzeugträger 2 und Hubtisch 12 bewegen kann. Mit dem Werkzeugwechselrahmen 11 wird das auszuwechselnde Werkzeug 4 mit der Ausstosserplatte 5 ausgeschwenkt und das neue Werkzeug 6 zusammen mit der neuen Schussplatte bzw. Ausstosserplatte 7 eingeschwenkt. Die Demontage der auszuwechselnden Düsenplatte 8 erfolgt gleichzeitig mit dem Einwechseln des Werkzeugs 6 ausserhalb des Werkzeugträgers 2 mit einer separaten, um eine Achse 10' drehbaren Düsenplattenwechselvorrichtung 9.

## Patentansprüche

1. Kern- und Maskenschiessmaschine mit einem Maschinenständer (1), einem Werkzeugträger (2), einem Hubtisch (12), einer Schiessvorrichtung (3) und einer Entnahmevorrichtung, dadurch gekennzeichnet, dass der Werkzeugträger (2) mit einem um eine vertikale Achse (10) schwenkbaren doppelten Werkzeugwechselrahmen (11) ausgerüstet ist, dem eine Ausstosserplatte (5), eine Schussplatte (7) und eine Düsenplatte (8) zugeordnet sind, und mit dem Wechselrahmen (11) gleichzeitig das alte Werkzeug (4) mit der Ausstosserplatte (5) ausschwenkbar und das neue Werkzeug (6) zusammen mit der neuen Schussplatte bzw. Ausstosserplatte (7) auswechselbar sind, wobei die Demontage der alten Düsenplatte (8) gleichzeitig mit dem Einwechseln des Werkzeugs (6) ausserhalb des Werkzeugträgers (2) mit einer separaten, drehbar um eine vertikale Achse (10') angeordneten Düsenplattenwechselvorrichtung (9) vorgenommen wird.

## Claims

1. A core and shell mould shooting machine with a machine frame (1), a tool support (2), an elevating platform (12), a shooting device (3) and a removal device, characterised in that the tool support (2) is fitted with a double tool exchange frame (11), pivotable about a vertical axis (10), and associated with an ejector plate (5), a shooting plate (7) and a diaphragm (8), and via the exchange frame (11) the old tool (4) may be swung out simultaneously with the ejector plate and the new tool (6) exchanged together with the new shooting plate or ejector plate (7), die dismantling of the old diaphragm (8) being carried out simultaneously with the changing of the tool (6) outside the tool support (2) with a separate diaphragm exchange device (9) rotatable about a vertical axis (10').

## Revendications

Le bâti de machine 1 contient le dispositif d'injection 3. La plaque d'éjection 5 est maintenue par un chariot, non décrit. Le porte-outils 2 est équipé d'un double châssis de changement d'outils 11 pouvant pivoter horizontalement autour d'un axe vertical 10. A cet égard, l'axe vertical 10 est disposé de telle sorte que le châssis de changement d'outils 11 puisse se déplacer entre le porte-outils 2 et la table de levage 12. L'outil à changer 4 est déplacé, avec la plaque d'éjection 5, par pivotement vers l'extérieur en même temps que le châssis de changement d'outils 11 et le nouvel outil 6 est introduit par pivotement en même temps que la nouvelle plaque d'injection ou plaque d'éjection 7. Le démontage de la plaque à buses 8 à remplacer est effectué en même temps que le changement de l'outil 6 à l'extérieur du porte-outils 2 au moyen d'un dispositif séparé 9 de changement de plaque à buses, pouvant tourner autour d'un axe 10'.
